# NEUE EUROPÄISCHE PATENTSCHRIFT

(11) **EP 0 764 579 B2**
(45) Veröffentlichungstag und Bekanntmachung des Hinweises auf die Entscheidung über den Einspruch: **31.05.2006**
(45) Hinweis auf die Patenterteilung: 05.06.2002
(21) Anmeldenummer: 96114495.3
(22) Anmeldetag: 10.09.1996
(51) Int. Cl.: B65B 9/13

(54) **Verfahren und Vorrichtung zum Verpacken von Gegenständen mit einer dehnbaren, schlauchförmigen Kunststoffolie**
Method and device for packaging objects in a shrinkable tube-like plastic film
Procédé et dispositif d'emballage d'objets dans une feuille tubulaire en matière plastique rétractable

(30) Priorität: 19.09.1995 DE 19534743
(43) Veröffentlichungstag der Anmeldung: 26.03.1997
(73) Patentinhaber: KURT LACHENMEIER A/S, DK-6400 Soenderborg (DK)
(72) Erfinder: Lachenmeier, Kurt, 6400 Sonderborg (DK); Thomsen, Flemming, 6300 Grasten (DK)
(74) Vertreter: GROSSE BOCKHORNI SCHUMACHER

(56) Entgegenhaltungen:
- DE-A- 3 707 877
- DE-A- 3 941 139
- DE-A- 4 103 384
- DE-C- 4 327 450
- DE-U- 9 013 049
- DE-U- 9 104 072

## Beschreibung

Die Erfindung betrifft ein Verfahren und eine Vorrichtung zum Verpacken von Gegenständen mit einer schlauchförmigen Kunststoffolie. Derartige Verfahren und Vorrichtungen werden meist zum Verpacken von gestapeltem Gut eingesetzt, das sich auf einer Pelette befindet. Dabei kann die Verpackung einerseits einen Schutz gegen Beschädigung darstellen und andererseits ein Verschieben des Gutstepels verhindern.

In der DE 37 07 877 sind ein Verfahren und eine Vorrichtung zum Verpacken von Gegenständen gezeigt, bei dem bzw. mit der die Folie in kaltem Zustand gedehnt und dann über den Gutstapel gezogen wird. Die Schlauchfolie wird über eine Konsole einem Rahmen zugeführt und über Seugeinrichtungen geöffnet. In die leicht geöffnete Folie werden Greifer eingeführt, die ein Einschränken von Fingerelementen ermöglichen, über die die Folie dann gedehnt wird und in vertikale Richtung über den Gutstapel gezogen wird. Nachteilig an der beschriebenen Vorrichtung und dem Verfa*hren ist, daß die Folie zwar horizontal und vertikal um den Gutstapels gedehnt wird, aber keine Mittel vorgesehen sind, um eine vertikale Dehnung der Folie aufrecht zu erhalten. Dies kann bei Erschütterungen und Vibrationen dazu führen, daß sich an der Folie horizontale Falten ausbilden und der Gutstapel trotz der an sich stürtzenden Folienumhüllung sich verschiebt und kippen kann. Dies ist insbesondere bei in Säcken abgefüllten Schüttgut-Ladungen äußerst problematisch.

Ein weiteres Verfahren und eine Vorrichtung zum Verpacken von Stapeln mit einer Schrumpffolie ist aus der DE 32 42 677 bekannt. Bei diesem Verfahren wird die Folie nicht vorgedehnt, sondern lediglich nach dem Aufbringen auf den Stapel geschrumpft. Der Rahmen ist daher als Schrumpfrahmen ausgebildet, an dem die Folie an einem Ende befestigt wird. Die Folie wird an ihrem oberen Ende zugeschweißt. Die auf dem Stapel befindliche Folienhaube wird dann beim Bewegen des Rahmens nach unten aufgeblasen. Beim Zurückbewegen des Schrumpfrahmens von unten nach oben wird über am Rahmen befindliche Mittel die Folie durch Wärmeeinwirkung auf den Stapel aufgeschrumpft. Zwar weist die so aufgeschrumpfte Folie eine gewisse Spannung in horizontaler und in vertikaler Richtung auf. Mit diesem Verfahren bzw. mit dieser Vorrichtung können jedoch keine brandgefährdeten und wärmeampfindlichen Güter verpackt werden.

Das Dokument DE-43 27 450 C1 zeigt ein Verfahren und eine Vorrichtung zum Überziehen einer Stretchfolienhaube über einen Gutstapel, bei welchem die Folienhaube nach dem Überziehen über den Stapel in vertikaler Richtung gestretcht wird und die Ränderder Folie durch Fixierelemente, beispielsweise eine Klebe-, Schweiß- oder Klammereinrichtung, unter dem Stapel fixiert werden.

Das Dokument DE-U-91 04 072 offenbart eine Vorrichtung zum Überziehen von Stretchfolienhauben über einen Gutstapel, bei der die Innenseite des unteren Randes der Stretchfolienhaube nach dem Überzug über den Gutstapel mittels einer Klebstoff-Sprüheindchtting mit Klebstoff besprüht wird und anschließend gegen die Unterseite der Palette gedrückt und deren befestigt wird.

Das Dokument DE-U-90 13049 zeigt eine Vorrichtung zum Sichern des unteren Randes von über palettierte Gutstapel gezogene Stretchfolien, bei weicher der unter die Palette umgeschlagene Rand der übergezogenen Stretchfolienhaube mittels Heizscheiben mit Heizbändem erwärmt wird, so daß das Folienmaterial erwärmt und erweicht wird und eine Verbindung mit dem Palettenmaterial eingeht.

Der vorliegenden Erfindung liegt daher die Aufgabe zugrunde, ein Verfahren und eine Vorrichtung zum Verpacken von Gegenständen mit einer schlauchförmigen Kunststoffolie zu schaffen, bei welchen der verpackte Gegenstand durch die Folie auf einfache Weise und mit geringem Aufwand für längere Zeit sicher abgestützt wird.

Diese Aufgabe wird erfindungsgemäß durch ein Verfahren mit den Merkmalen des Anspruchs 1 und eine Vorrichtung zum Verpacken von Gegenständen mit den Merkmalen des Anspruchs 8 gelöst.

Wenn die Folienhaube unter horizontaler und vertikaler Dehnung im elastischen Bereich auf den Gegenstand aufgebracht wird und diese Dehnung dann durch das Vorsehen von Verengungsschweißungen aufrecht erhalten wird, erhöht sich die Stabilität des Gegenstands, insbesonderewenn es sich bei dem Gegenstand um eine Palette mit einem Gutstapel handelt. Durch das Verhindern einer vertikalen Verschiebung der Folienhaube, was leicht durch Erschütterungen oder Vibrationen bewirkt werden kann, wird vermieden, daß sich die Folie in vertikaler Richtung wieder aufspannen kann und es wird dem Verrutschen des Gutstapels entgegengewirkt.

Mit den Verengungsschweißungen wird eine erhöhte Haftung der Folienhaube an dem Verpackungsgut und/oder der Palette erreicht. Die erhöhten Dehnkräfte durch den verringerten Öffnungsumfang im Bereich der Verengungsschweißungen bewirken dabei eine bessere Haftung der Folie an der Palette, wobei der Gutstapel nicht durch die erhöhten Dehnkräfte beschädigt wird.

In einer bevorzugten Ausführungsform wird die Folienhaube dabei derart an die Palette angelegt, daß Förderzeuge nicht durch die Folienhaube am Greifen in den länglichen Aussparungen der Palette gehindert werden. Das ist besonders bei dem Transport in automatisch bedienbaren Hochregallagem von Bedeutung.

Die erfindungsgemäße Vorrichtung ist trotz eines geringen Mehraufwands an Zusatzeinrichtungen flexibler als herkömmliche Verpackungsmaschinen einsetzbar. Teilweise kann die erfindungsgemäße Vorrichtung die Aufgaben einer Schrumpfverpackungsmaschine übemehmen, ohne jedoch einen so hohen Energieverbrauch aufzuweisen.

Weitere vorteilhafte Merkmale der Erfindung ergeben sich aus den übrigen Unteransprüchen In Zusammenhang mit der nachfolgenden Beschreibung, in der verschiedene Ausführungsbeispiele der Erfindung anhand von Zeichnungen näher erläutert sind. In den Zeichnungen ist:
- Fig. 1a:: eine perspektivischeAnsicht einergefalteten Schlauchfolie;
- Fig. 1b:: sine Draufsicht auf die Schlauchfolie der Fig. 1a;
- Fig.2 a-f:: verschiedene Ausführungsbeispiele für Verengungsschweißungen auf einer Schlauchfolie nach den Fig. 1a und b;
- Fig.3:: Ausschnitt einer Vorderansicht eines palettlerten Gutstapels mit einer erfindungsgemäßen Folienverpackung;
- Fig. 4a:: Ausschnitt einer Vorderansicht eines palettierten Gutstapels mit einer nicht erfindungsgemäßen zweiten Ausführungsform einer Folien-verpackung;
- Fig. 4b:: Schnitt entlang der Linie A-A der Fig. 4a;
- Fig. 5:: Ausschnitt einer Vorderansicht eines palettierten Gutstapels mit einer Verpackung gemäß eines nicht erfindungsgemäßen dritten Ausführungsbeispiels der Erfindung;
- Fig. 6:: Ausschnitt einer Vorderansicht eines palettierten Gutstapels mit einer nicht erfindungsgemäßen Verpackung entsprechend eines vierten Ausführungsbeispiels;
- Fig. 7:: Ausschnitt einer Vorderansicht eines palettierten Gutstaspels mit einer nicht erfindungsgemäßen Verpackung gemäß eines fünften Ausführungsbeispiels.

In den Fig. 1a und b ist eine Schlauchfolie gezeigt, die an ihren Seitenkanten jeweils eine Faltung aufweist, so daß im leicht geöffneten Zustand im Querschnitt die Ecken der Schlauchfolie spitzwinklig zulaufen. Die Schlauchfolie wird von einem Band abgewickelt und an einer bestimmten Stelle mit einer durchgehenden Schweißnaht 1 versehen, über der eine Trennvorrichtung 2 vorgesehen ist, an der die Schlauchfolie abgeschnitten wird, damit der abgeschnittene Teil eine Haubenform besitzt und über einen Gegenstand übergestülpt werden kann. Im unteren Bereich dieser Follenhaube 4 sind Verengungsschweißungen 3 an den vier Ecken der Pollenhaube 4 vorgesehen. Diese Verengungsschweißungen 3 bewirken, daß sich die Folienhaube 4 an dieser Stelle nach dem Dehnen beim Entspannen auf einen geringeren Umfang zusammenzieht.

In den Fig. 2a-f sind verschiedene Ausführungsbeispiele für Verengungsschweißungen 3 gezeigt, wobei die Anzahl und die Richtung der Schweißnähte variieren. Es ist auch möglich, die Anzahl der Verengungsschwelßungen 3 an den vier Ecken zu variieren oder die Position und Anzahl der Verengungsschweißungen 3 an der Folienhaube 4 selbst zu ändern. So können beispielsweise zusätzliche Verengungsschweißungen auch im Bereich des Stapels angeordnet sein, um die Folie in mehreren Abschnitten festzulegen und ein Entspannen in vertikaler Richtung aufgrund der erhöhten Haftung an dem Gegenstand im Bereich der Verengungsschweißungen zu verhindern.

In Fig. 3 ist eine erfindungsgemäße Folienhaube 4 gezeigt, die in ihrem unteren Bereich an vier Ecken Verengungsschweißungen 3 aufweist, die entsprechend der Fig. 2a ausgebildet sind. Die Verengungsschweißungen 3 werden durch nicht dargestellte Schweißgeräte angebracht. Die Folienhaube 4 ist über einen Gutstapel 5 auf einer Palette 6 herübergezogen, wobei sich das Folienende 7 etwas unterhalb der Palette befindet. Die in den Fig. 1-3 gezeigten Verengungsschweißungen 3 können gleichzeitig, vor oder nach dem Herstellen der Schweißnaht 1 hergestellt werden. Unabhängig davon wird die Folienhaube 4 vor dem Überziehen über den Gegenstand über den horizontalen Umfang des Gegenstandes gedehnt, wobei die Folienhaube 4 auch beim Anliegen an dem Gegenstand in horizontale Richtung gedehnt ist. Die horizontale Dehnung der Folienhaube im angelegten Zustand liegt zwischen 10% - 30%.

Die Folienhaube 4 wird über einen Gegenstand gezogen und dabei in vertikaler Richtung gedehnt, wobei durch die Verengungsschweißungen 3 den vertikalen Rückstellkräften aufgrund der Haftwirkung der Verengungsschweißungen 3 entgegengewirkt wird. Die vertikale Dehnung der Folienhaube beträgt dabei vorzugsweise 5% - 25%.

In den Fig.4a und b ist eine weitere nicht erfindungsgemäβe Möglichkeit für die Anordnung von Verengungsschweißungen 3 gezeigt. Die Folienhaube 4 ist über einen Gutstapel 5 auf einer Palette 6 übergezogen, wobei die Verengungsschweißungen im Bereich des Folienendes 7 angeordnet sind, so daß die durch die Verengungsschweißungen 3 entstehenden Faltkanten in die Palette gerichtet sind und sich dort befinden, wo ein Förderzeug in der Regel an der Palette 6 angreift. Die Verengungsschwei-βungen 3 werden hier erst nach dem Überziehen der Folienhaube 4 über den Gutstapel 5 und die Palette 6 hergestellt. Dazu wird die Folienhaube 4 in ihrem unteren Bereich von nicht dargestellten Grelfem gegriffen, an denen entsprechende Schwelßvorrichtungen angeordnet sind, und die Verengungsschweißungen 3 werden entsprechend dem gewünschten Spannungszustand eingeschweißt Die zum Folienende 7 rechtwinklig angebrachten Verengungsschweißungen 3 sorgen für einen besonders stabilen Halt der Folienhaube 4.

In Fig. 5 ist eine weitere nicht erfindungsgemäβe Möglichkeit dargestellt, den unteren Bereich der Folienhaube 4 an der Palette 6 zu befestigen. Dazu werden nach dem Überziehen der Folienhaube 4 über den Gutstapel 5 und die Palette an der Breitseite der Palette 6 Gegenhalter 11 an die Palette 6 gedrückt, die ein Zurückziehen der in vertikaler Richtung unter Spannung stehenden Folienhaube 4 verhindern. Anschließend wird der untere Bereich der Folienhaube 4 mit Wärme bzw. Heißluft 10 beaufschlagt, was ein Schrumpfen der Folie im unteren Bereich der Folienhaube 4 bewirkt und zu einem engen Anliegen dieses Bereichs an der Palette 6 führt. Nach dem Schrumpfvorgang können die Gegenhalter 11 wieder entfernt werden, da der an der Palette 6 anliegende Bereich aufgrund der erhöhten Haftung die Aufrechterhaltung der Vertikalspannung in der Folienhaube 4 gewährleistet. Die Wärme bzw. Heißluft wird dabei von an einem Rahmen angeordneten Heizeinrichtungen erzeugt

In Fig. 6 ist ein weiteres nicht erfindungsgemäßes Ausführungsbeispiel gezeigt. Nachdem die Folienhaube 4 über den Gutstapel 5 und die Palette 6 übergezogen wurde, wird der Bereich am Folianende 7 mittels eines Bügels 9 und einer Heftmaschine 12 an die innenseite der Außenklötze 14 der Palette 6 angelegt. Die Folienhaube 4 wird dabei entweder mit der Heftmaschine 12 festgeklammert, wobei die Klammem 13 in die Außenklötze 14 oder den Palettenboden eingeschossen werden, oder der Bereich des Folienendes 7 mit an dem Bügel 9 vorgesehenen Einrichtungen unter Wärmeinwirkung an die Außenklötze 14 der Palette 6 geheftet. Es ist ebenso möglich, die Folienhaube 4 nicht an die Außenklötze 14, sondem an das Bodenbrett 16 zu heften.

Deruntere Bereich der Folienhaube 4 ist in Fig. 7 mittels Führungsleisten 17 um die beiden Außenklötze 14 gelegt. Um die mit Folie umwickelten Außenklötze 14 sind Bänder 18 angeordnet, die ein Verrutschen der Folienhaube 4 aufgrund der vertikalen Spannung in der Folienhaube 4 verhindern.

## Patentansprüche

1. Verfahren zum Verpacken von Gegenständen mit einer dehnbaren schlauchförmigen Kunststofffolie, bei dem
- die Kunststofffolie zu einer Folienhaube (4) mit einer durchgehenden Schweißnaht (1) verschweißt wird,
- die Folienhaube (4) über den Gegenstand (5, 6) gezogen wird, wobei die Folienhaube in horizontaler und vertikaler Richtung gedehnt wird,
wobei
Verengungsschweißungen (3) ein unteren Bereich der Folienhaube (4) zur Aufrechterhaltung der vertikalen Dehnung an der Folie für die Folienhaube (4) gleichzeitig mit der Schweißnaht (1) bzw. zuvor oder danach und vor dem Überziehen der Folienhaube (4) angebracht werden.

2. Verfahren nach Anspruch 1, wobei die zu verpakkenden Gegenstände jeweils aus einem Gutstapel (5) und einer Palette (6) bestehen,
**dadurch gekennzeichnet, daß** die Verengungsschweißungen (3) im unteren Bereich der Folienhaube (4) an der Palette (6) anliegen

3. Verfahren nach Anspruch 2, **dadurch gekennzeichnet, daß** in der Folie im Bereich des Gutstapels (5) zusätzliche Verengungsschweißungen angebracht werden.

4. Verfahren nach Anspruch 2 oder 3, **dadurch gekennzeichnet, daß** die Verengungsschweißungen (3) an den vier Ecken des Gutstapels (5) bzw. der Palette (6) angeordnet und länglich geformt werden.

5. Verfahren nach einem der Ansprüche 1 bis4, wobei die zu verpackenden Gegenstände jeweils aus einem Gutstapel (5) und einer Palette (6) bestehen, **dadurch gekennzeichnet, daß** die Folienhaube (4) nach dem Überzug über den Gegenstand (5, 6) zusätzlich mittels Gegenhaltern (11) an der Palette (6) gehalten und mittels Wärmeeinwirkung bzw. Heißluft im Bereich der Palette (6) geschrumpft wird.

6. Verfahren nach einem der Ansprüche 1 bis 4, wobei die zu verpackenden Gegenstände jeweils aus einem Gutstapel (5) und einer Palette (6) bestehen, **dadurch gekennzeichnet, daß**
nach dem Überzug über dem Gegenstand (5,6) der untere Bereich der Folienhaube (4) zusätzlich um die äußeren Außenklötze (14) der Palette (6) umgelegt und die umgelegte Folie mittels Klammern (13), Wärmeheftungen oder Bändern (18) an den Außenklötzen (14) der Palette (6) befestigt wird.

7. Verfahren nach einem der Ansprüche 1 bis 4, wobei die zu verpackenden Gegenstände Jeweils aus elnem Gutstapel (5) und einer Palette (6) bestehen, **dadurch gekennzeichnet, daß** die Folienhaube (4) über den Gutstapel (5) und bis oberhalb der Unterkante (h) der Palette (6) gezogen wird und der untere Bereich der Folienhaube (4) im gefalteten Zustand an die Palette (6) angelegt wird.

8. Vorrichtung zum Verpacken von Gegenständen, zur Durchführung des Verfahrens nach mindestens einem der Ansprüche 1 bis 7, mit einem Rahmen, dessen lichter Querschnitt größer ist als der maximale Querschnitt des zu verpackenden Gegenstandes, einer Zuführeinrichtung zum Zuführen von schlauchförmiger Kunststofffolie von einer Vorratsrolle zum Rahmen, und Mittel zum Bilden der Haube mittels einer durch gehenden Schweiβnaht, zum Greifen und Dehnen der Haube in horizontaler und vertikaler Richtung,
**dadurch gekennzeichnet, dass**
die Vorrichtung Mittel aufweist, mit denen vor dem Überziehen Verengungsschweißungen im unteren Bereich der Folienhaube (4) zur Haftung der Folie an dem Gegenstand gegen vertikales Verschieben herstellbar sind.

9. Vorrichtung nach Anspruch 8, **dadurch gekennzeichnet, daß** die Mittel Folienschweißgeräte aufweisen, mit denen die Verengungsschweißungen (3) an der Folie der Folienhaube (4) anbringbar sind.

10. Vorrichtung nach Anspruch 8, **dadurch gekennzeichnet, daß** die Mittel zusätzlich Gegenhalter (11), die die Folie an dem Gegenstand festhalten können, sowie ferner Einrichtungen zur Wärmeerzeugung aufweisen.

11. Vorrichtung nach Anspruch 10, **dadurch gekennzeichnet, daß** die Einrichtungen zur Wärmeerzeugung am Rahmen angeordnete Heizelemente sind.

12. Vorrichtung nach Anspruch 8, wobei der Gegenstand ein Gutstapel (5) mit einer Palette (6) ist, **dadurch gekennzeichnet, daß** zusätzlich Einrichtungen zum Umlegen der Folie um die Palette (6) sowie Haftgeräte, Folienschweißgeräte oder Schnürgeräte vorgesehen sind, mit denen der untere Bereich der Folienhaube (4) an der Palette (6) fixierbar ist.

13. Vorrichtung nach Anspruch 8, **dadurch gekennzeichnet, daß** eine Bügelleiste (19) vorgesehen ist, mit der die Verpackungshöhe einstellbar ist.

## Claims

1. Method of packaging objects with an expansible tubular plastic film, in which the plastic film is welded to form a film hood (4) with a continuous weld seam (1), the film hood (4) is drawn over the object (5, 6), whereby the film hood is stretched in the horizontal and vertical direction, wherein constriction welds (3) for maintaining the vertical expansion are applied in the lower region of the film hood (4) to the film for the film hood (4) simultaneously with the weld seam (1) or before or after it and before the film hood (4) is drawn over the object.

2. Method as claimed in Claim 1, wherein the objects to be packaged comprise a stack of products (5) and a pallet (6), **characterised in that** the constriction welds (3) in the lower region of the film hood (4) engage the pallet (6).

3. Method as claimed in Claim 2, **characterised in that** additional constriction welds are applied in the film in the region of the stack of products (5).

4. Method as claimed in Claim 2 or 3, **characterised in that** the constriction welds (3) are disposed at the four corners of the stack of products (5) or the pallet (6) and are of elongate shape.

5. Method as claimed in one of Claims 1 to 4, wherein the objects to be packaged comprise a stack of products (5) and a pallet (6), **characterised in that** after drawing over the object (5, 6) the film hood (4) is additionally held against the pallet (6) by means of holders (11) and is shrunk in the region of the pallet (6) by means of the action of heat or hot air.

6. Method as claimed in one of Claims 1 to 4, wherein the objects to be packaged comprise a stack of products (5) and a pallet (6), **characterised in that** after drawing it over the object (5, 6) the lower region of the film hood (6) is additionally placed around the outer supports (14) of the pallet (6) and the film so positioned is secured to the outer supports (14) of the pallet (6) by means of clips (13), thermal connections or bands (18).

7. Method as claimed in one of Claims 1 to 4, wherein the objects to be packaged comprise a stack of products (5) and a pallet (6), **characterised in that** the film hood (4) is drawn over the stack of products (5) to above the lower edge (h) of the pallet (6) and the lower region of the film hood (4) is positioned against the pallet (6) in a folded state.

8. Apparatus for packaging objects for carrying out the method as claimed in at least one of Claims 1 to 7 including a frame, the free cross-section of which is larger than the maximum cross-section of the object to be packaged, a supply device for supplying tubular plastic film from a supply roll to the frame and means for forming the hood by means of a continuous weld seam for gripping and stretching the hood in the horizontal and vertical direction, **characterised in that** the apparatus has means with which constriction welds may be produced before drawing the hood over the object in the lower region of the film hood (4) to secure the film on the object against vertical movement.

9. Apparatus as claimed in Claim 8, **characterised in that** the means comprise film welding devices with which the constriction welds (3) may be applied to the film of the film hood (4).

10. Apparatus as claimed in Claim 8, **characterised in that** the means additionally comprise holders (11), which can hold the film firmly against the object, and also devices for generating heat.

11. Apparatus as claimed in Claim 10, **characterised in that** the devices for generating heat are heating elements arranged on the frame.

12. Apparatus as claimed in Claim 8, wherein the object is a stack of products (5) with a pallet (6), **characterised in that** devices for wrapping the film around the pallet and connecting devices, film welding devices or string fastening devices are additionally provided with which the lower region of the film hood (4) may be fixed on the pallet (6).

13. Apparatus as claimed in Claim 8, **characterised in that** a transverse bar (19) is provided with which the packaging height may be adjusted.

## Revendications

1. Procédé d'emballage d'objets avec un film tubulaire en matière plastique extensible, dans lequel :
- on soude le film en matière plastique pour former une calotte en film (4) avec un cordon de soudure continu (1),
- on tire la calotte en film (4) par-dessus l'objet (5, 6), la calotte en film étant allongée en direction horizontale et en direction verticale,
dans lequel,
on réalise des soudures de rétrécissement (3) dans la partie inférieure de la calotte en film (4) pour maintenir l'allongement vertical sur le film pour la calotte en film (4) soit simultanément avec le cordon de soudure (1), soit auparavant soit encore après.

2. Procédé selon la revendication 1, dans lequel les objets à emballer sont constitués chacun par un empilement d'articles (5) et par une palette (6), **caractérisé en ce que** les soudures de rétrécissement (3) s'appuient contre la palette (6) dans la zone inférieure de la calotte en film (4).

3. Procédé selon la revendication 2, **caractérisé en ce que** l'on prévoit dans le film, au niveau de l'empilement d'articles (5), des soudures de rétrécissement supplémentaires.

4. Procédé selon l'une ou l'autre des revendications 2 et 3, **caractérisé en ce que** l'on réalise les soudures de rétrécissement (3) aux quatre coins de l'empilement d'articles (5) ou de la palette (6), et on les met en forme oblongue.

5. Procédé selon l'une quelconque des revendications 1 à 4, dans lequel les objets à emballer sont constitués chacun par un empilement d'articles (5) et par une palette (6), **caractérisé en ce qu'**après tirage par-dessus l'objet (5, 6), la calotte en film (4) est maintenue en supplément par des éléments de maintien antagonistes (11) sur la palette (6) et est rétractée au niveau de la palette (6) par action thermique ou par air chaud.

6. Procédé selon l'une quelconque des revendications 1 à 4, dans lequel les objets à emballer sont constitués chacun par un empilement d'articles (5) et par une palette (6), **caractérisé en ce qu'**après tirage par-dessus l'objet (5, 6), on rabat la zone inférieure de la calotte en film (4) en supplément autour des cales d'extrémité extérieures (14) de la palette (6), et on fixe le film rabattu, au moyen de pinces (13), d'agrafages à chaud ou de rubans (18), sur les cales extérieures (14) de la palette (6).

7. Procédé selon l'une quelconque des revendications 1 à 4, dans lequel les objets à emballer sont constitués chacun par un empilement d'articles (5) et par une palette (6), **caractérisé en ce que** l'on tire la calotte en film (4) sur l'empilement d'articles (5) et jusqu'au-dessus de l'arête inférieure (h) de la palette (6), et **en ce que** l'on pose la zone inférieure de la calotte en film (4) dans l'état plié contre la palette (6).

8. Appareil pour emballer des objets, pour mettre en oeuvre le procédé selon au moins l'une quelconque des revendications 1 à 7, comportant un cadre dont la section intérieure est supérieure à la section maximale de l'objet à emballer, un dispositif d'amenée pour amener un film tubulaire en matière plastique depuis un rouleau de réserve jusqu'au cadre, et des moyens pour saisir et allonger le film en matière plastique en direction horizontale et en direction verticale, **caractérisé en ce que** l'appareil comprend des moyens pour former la calotte au moyen d'un cordon de soudure continu pour saisir et étirer la calotte dans la direction horizontale et verticale
**caractérisé en ce que**
le dispositif comporte des moyens avec lesquels on peut réaliser des soudures de rétrécissement dans la partie inférieure de la calotte en film (4) pour l'adhérence du film contre l'objet à l'encontre d'un déplacement vertical.

9. Appareil selon la revendication 8, **caractérisé en ce que** les moyens comprennent des appareils à souder des films, au moyen desquels on peut réaliser les soudures de rétrécissement (3) sur le film de la calotte en film (4).

10. Appareil selon la revendication 8, **caractérisé en ce que** les moyens peuvent comprendre en supplément des éléments de maintien antagonistes (11) qui peuvent retenir le film sur l'objet, ainsi qu'en outre des dispositifs pour produire de la chaleur.

11. Appareil selon la revendication 10, **caractérisé en ce que** les dispositifs pour produire de la chaleur sont des éléments chauffants agencés sur le cadre.

12. Appareil selon la revendication 8, dans lequel l'objet est un empilement d'articles (5) avec une palette (6), **caractérisé en ce qu'**il est prévu en supplément des dispositifs pour rabattre le film autour de la palette (6), ainsi que des appareils d'agrafage, des appareils à souder des films ou des appareils de ficelage, au moyen desquels la zone inférieure de la calotte en film (4) peut être fixée sur la palette (6).

13. Appareil selon la revendication 8, **caractérisé en ce qu'**il est prévu une baguette en forme d'étrier (19) au moyen de laquelle la hauteur d'emballage est réglable.
